# EUROPÄISCHE PATENTSCHRIFT

(11) **EP 2 855 805 B1**
(45) Veröffentlichungstag und Bekanntmachung des Hinweises auf die Patenterteilung: **19.04.2017**
(21) Anmeldenummer: 13726196.2
(22) Anmeldetag: 29.05.2013
(51) Int. Cl.: E05B 63/16, E05B 65/10, E05B 47/06

(54) **PANIKSCHLOSS MIT SELEKTIONSEINRICHTUNG IM SCHLOSSKASTEN**
PANIC LOCK WITH SELECTION DEVICE IN THE LOCK CASE
SERRURE ANTI-PANIQUE AVEC DISPOSITIF DE SÉLECTION DANS LE PALASTRE

(30) Priorität: 01.06.2012 DE 102012010786
(43) Veröffentlichungstag der Anmeldung: 08.04.2015
(73) Patentinhaber: Assa Abloy Sicherheitstechnik GmbH, 72458 Albstadt (DE)
(72) Erfinder: BROUWER, Erwin Marcel, 7339 DE Ugchelen (NL); MUREAU, Bernardus Cornelis Hubertus, 7577 LA Oldenzaal (NL)
(74) Vertreter: Louis Pöhlau Lohrentz
(86) Internationale Anmeldenummer: PCT/EP2013/061124
(87) Internationale Veröffentlichungsnummer: WO 2013/178709

(56) Entgegenhaltungen:
- WO-A1-2011/072334
- DE-A1-102010 009 557
- FR-A1- 2 932 210
- US-A- 5 890 385
- US-A1- 2003 127 864
- US-A1- 2010 225 126
- US-B1- 7 497 486

## Beschreibung

Die Erfindung betrifft ein Schloss, vorzugsweise ein Panikschloss zum Einsatz in Flucht- und Rettungswegen. Die Erfindung geht von einem Stand der Technik aus, bei dem ein Türschloss mit den Merkmalen des Oberbegriffs des Anspruchs 1 bekannt war. Ein solcher Stand der Technik ist in der EP 1 291 478 B1 beschrieben.

Die in der EP 1 291 478 B1 beschriebenen Merkmale sind folgende:
Panikschloss mit einem Schlosskasten und einer darin angeordneten Schlossmechanik mit Riegel und/oder Schlossfalle sowie einer Nuss zum Anschluss einer äußeren Betätigungseinrichtung. Die Nuss ist als mehrteilige Nuss ausgebildet, die eine erste Anschlussnuss und eine zweite Anschlussnuss aufweist. Die erste Anschlussnuss ist in eine Wirksamstellung schaltbar, in der die erste Anschlussnuss mit der Schlossmechanik verbunden ist, und in eine Wirklosstellung schaltbar, in der die erste Anschlussnuss mit der Schlossmechanik nicht verbunden ist. Die zweite Anschlussnuss ist in eine Wirksamstellung schaltbar, in der die zweite Anschlussnuss mit der Schlossmechanik verbunden ist, und in eine Wirklosstellung schaltbar, in der die zweite Anschlussnuss mit der Schlossmechanik nicht verbunden ist. Es ist eine Selektionseinrichtung vorgesehen, über die entweder die erste Anschlussnuss oder die zweite Anschlussnuss in Wirksamstellung schaltbar ist. Bei dem aus der EP 1 291 478 B1 bekannten Schloss läuft die in Wirklosstellung befindliche Anschlussnuss im Freilauf. Die Betätigungshandhabe, die der in Wirklosstellung befindlichen Anschlussnuss zugeordnet ist, kann von einem Nutzer betätigt, das heißt gedreht, werden, ohne dass die Betätigung auf die Schlossmechanik übertragen wird. Die in Wirksamstellung befindliche Anschlussnuss ist mit der Schlossmechanik gekoppelt. Die der in Wirksamstellung befindlichen Anschlussnuss zugeordnete Betätigungshandhabe kann von einem Nutzer betätigt, das heißt gedreht, werden, so dass die Betätigung auf die Schlossmechanik übertragen wird.

Die Selektionseinrichtung dient bei diesem aus der EP 1 291 478 B1 bekannten Schloss dazu, die Innen- und Außenseite des Schlosses, angepasst an die jeweilige Einbausituation an der Tür in dem Gebäude, zu definieren, bevor das Schloss in den Türflügel eingebaut wird. Bei Einsatz in Türen in Flucht- und Rettungswegen muss die Schlossmechanik jeweils über die Betätigungseinrichtung an der Innenseite der Tür entriegelbar sein. Die Selektionseinrichtung der EP 1 291 478 B1 ist als ein drehbar im Schlosskasten gelagertes Element mit zwei Nockenscheiben ausgebildet. Hierbei ist eine der beiden Nockenscheiben der ersten Anschlussnuss und die andere Nockenscheibe der anderen Anschlussnuss zugeordnet. Die Selektionseinrichtung kann zwei unterschiedliche Stellungen verbracht werden. In einer ersten Stellung der Selektionseinrichtung ist die erste Nockenscheibe mit der ersten Anschlussnuss derart in Eingriff, dass die erste Anschlussnuss in der Wirksamstellung ist. Die zweite Anschlussnuss ist hierbei in der Wirklosstellung. Dies bedeutet, dass die Tür im Panikfall von einem Nutzer durch Betätigen der ersten Anschlussnuss geöffnet werden kann. Diese Seite des Schlosses ist üblicherweise der Gebäudeinnenseite zugeordnet. Durch Drehen der Selektionseinrichtung um 90° kann die Selektionseinrichtung von ihrer ersten Stellung in ihre zweite Stellung überführt werden. Die Selektionseinrichtung weist hierfür einen Schlitz auf, so dass die Seitenauswahl mit einem Werkzeug, z. B. mit einem Schraubenzieher, vorgenommen werden kann. Die Selektionseinrichtung ist hierfür über die Schlosskastendecke zugänglich. In dieser zweiten Stellung ist dann die zweite Nockenscheibe mit der zweiten Anschlussnuss in Eingriff, so dass die zweite Anschlussnuss in der Wirksamstellung ist. Die zweite Anschlussnuss ist dann in der Wirklosstellung. Nachteilig ist allerdings zu sehen, dass an der Stellung der Selektionseinrichtung von außen nicht unmittelbar erkennbar ist, welche der Anschlussnüsse in der Wirksamstellung geschaltet ist.

Aus der US2003/0127864 A1 ist auch ein Türschloss mit den Merkmalen des Oberbegriffs des Anspruchs 1 bekannt.

Aus der EP 1 689 958 B1 ist ebenfalls ein Panikschloss bekannt. Bei diesem Panikschloss ist die Nuss als mehrteilige Nuss ausgebildet, die eine erste äußere Nuss als erste Anschlussnuss, eine innere Nuss als sog. Schlossnuss mit der Schlossmechanik zusammenwirkend und eine zweite äußere Nuss als zweite Anschlussnuss aufweist. Die Schlossnuss ist zwischen der ersten äußeren Anschlussnuss und der zweiten äußeren Anschlussnuss zwischengeschaltet und zur Betätigung der Schlossmechanik ausgebildet. Ferner sieht dieser Stand der Technik die Möglichkeit vor, wahlweise die erste äußere Anschlussnuss oder die zweite äußere Anschlussnuss mit der inneren Schlossnuss zu koppeln.

Bei dem aus der EP 1 689 958 B1 bekannten Schloss läuft die in Wirklosstellung befindliche Anschlussnuss im Freilauf, so dass die dieser Anschlussnuss zugeordnete Betätigungshandhabe von einem Nutzer gedreht werden kann, ohne dass die Betätigung auf die Schlossmechanik übertragen wird. Wird die mit der in Wirksamstellung befindlichen Anschlussnuss zugeordnete Betätigungshandhabe vom Nutzer betätigt, so wird die Betätigung auf die Schlossmechanik übertragen.

Die besagte EP 1 689 958 B1 sieht zur Kopplung der ersten äußeren Nuss mit der inneren Nuss oder der zweiten äußeren Nuss mit der inneren Nuss eine Verschraubung vor, um die Innen- und Außenseite des Schlosses zu definieren. Für die Einstellung ist eine Selektionsschraube vorgesehen, die in das auszuwählende Gewindeloch der inneren Nuss entweder von der linken oder von der rechten Seite des Schlosses eingeschraubt werden muss. Die Handhabung zur Einstellung ist relativ aufwendig, da die Verschraubung innerhalb der Schlossmechanik vorgenommen werden muss. Im eingekuppelten Zustand bildet die in der inneren Nuss eingeschraubte Schraube einen Mitnehmeranschlag für die ausgewählte äußere Nuss. Dies bedeutet, dass die Mitnahme nur bei korrekt eingeschraubter Schraube gewährleistet ist. Da die Schraube in der Schlossmechanik innerhalb des Schlosskastens montiert ist, ist nicht nur die Montage der Schraube schwierig; es ist außerdem nicht ohne weiteres möglich, den korrekten Sitz der Schraube, insbesondere von außen her, zu kontrollieren.

Eine weitere Kopplungseinrichtung ist in der besagten EP 1 689 958 B1 zwischen der inneren Nuss und den beiden äußeren Nüssen vorgesehen, um beide Anschlussnüsse gleichzeitig mit der Schlossnuss zu koppeln. Zur Ansteuerung dient eine Solenoid-Einrichtung. Die Kopplungseinrichtung sieht an der inneren Nuss auf der Seite zur ersten äußeren Nuss einen ersten Schwenkarm und auf der Seite zur zweiten äußeren Nuss einen zweiten Schwenkarm vor. Über die Solenoid-Einrichtung sind die Schwenkarme simultan in eine Anschlagstellung zu ihrer zugeordneten äußeren Nuss schwenkbar. In dieser eingekoppelten Stellung sind die beiden äußeren Nüsse mit der inneren Schlossnuss zur Mitnahme drehfest gekuppelt.

Aus der WO 2011/072334 A1 ist ein Paniktürschloss mit einer geteilten Nuss mit einer inneren Schlossnuss und zwei äußeren Anschlussnüssen bekannt. Auch dieses Schloss weist eine Selektionseinrichtung auf, mit der auswählbar ist, mit welcher der beiden Anschlussnüsse die innere Schlossnuss mit Schlossmechanik zu betätigen ist. In diesem Falle ist jedoch keine Kopplungseinrichtung mit an der Nuss gelagerten Kopplungselementen vorhanden, auf die die Selektionseinrichtung unter Schaltung der Kopplungselemente einwirkt. Die Kopplung zwischen den äußeren Anschlussnüssen und der inneren Schlossnuss erfolgt bei diesem System jeweils bei Drehrichtung der Anschlussnuss in Antriebsrichtung durch Mitnahme über eine zwischen der Anschlussnuss und der inneren Nuss angeordnete Mitnehmereinrichtung permanent. Bei Drehung der Anschlussnuss in Gegendrehrichtung oder wenn die Anschlussnuss festgehalten wird, erfolgt keine Mitnahme. Um die Anschlussnuss von der inneren Schlossnuss auszukoppeln, ist bei diesem System die Arretierung der jeweiligen Anschlussnuss vorgesehen. Als Arretierungseinrichtung sind drehbare Blockierscheiben im Schlosskasten separat benachbart der Nuss drehbar gelagert, die über die Selektionseinrichtung steuerbar sind. Die Selektionseinrichtung verwendet hierfür ein Steckelement, das von der Außenseite her in das Gehäuse zur Steuerung der jeweiligen Blockierscheibe eingeführt wird.

Bei dem aus der WO 2011/072334 A1 bekannten Schloss ist die Drehung der in Wirklosstellung befindliche Anschlussnuss blockiert, so dass die dieser Anschlussnuss zugeordnete Betätigungshandhabe von einem Nutzer nicht gedreht werden kann.

Aus der GB 2 358 665 A ist ein Panikschloss bekannt, welches ebenfalls eine geteilte Nuss und eine Selektionseinrichtung aufweist. Bei diesem Schloss ist die Nuss jedoch als eine nur zweigeteilte Nuss ausgebildet, die aus einer ersten äußeren Anschlussnuss und einer zweiten äußeren Anschlussnuss besteht, die beide bei Drehung in Antriebsrichtung mit der Schlossmechanik zur Mitnahme gekoppelt sind. Die Selektionseinrichtung ist in diesem Falle durch eine Einstellspindel mit einem darauf wandernden Einstellelement gebildet, welches wahlweise mit der ersten Anschlussnuss oder der zweiten Anschlussnuss unter Blockierung der betreffenden Nuss zusammenwirkt. Bei diesem Schloss ist die Drehung der in Wirklosstellung befindlichen Anschlussnuss blockiert, so dass die dieser Anschlussnuss zugeordnete Betätigungshandhabe von einem Nutzer nicht gedreht werden kann.

Weitere Panikschlösser sind bekannt, bei denen die Selektionseinrichtung durch einen im Schlosskasten über Schlüssel betätigbaren Schieber gebildet wird, der mit der Nuss zusammenwirkt. Es handelt sich bei diesen Ausführungen um eine zweiteilige Nuss mit einer ersten Anschlussnuss und einer zweiten Anschlussnuss. Der Schieber der Selektionseinrichtung ist jeweils so ausgebildet, dass er zwischen der ersten Anschlussnuss und der zweiten Anschlussnuss verschiebbar gelagert ist und abhängig von der Position der in dem Schieber angeordneten Selektionsschraube oder einem anderen darin gelagerten Selektionselement entweder die erste Anschlussnuss oder die zweite Anschlussnuss blockiert. Solche Systeme sind z. B. aus WO 2005/106166 A1, WO 2006/039751 A1 und WO 98/16706 A1 bekannt. Bei diesen Schlössern ist die Drehung der in Wirklosstellung befindliche Anschlussnuss blockiert, so dass die dieser Anschlussnuss zugeordnete Betätigungshandhabe von einem Nutzer nicht gedreht werden kann.

Der Erfindung liegt die Aufgabe zugrunde, ein Schloss der eingangs genannten Art zu schaffen, welches eine Seiteneinstellung auf besonders einfache und zuverlässige Weise ermöglicht. Diese Aufgabe wird erfindungsgemäß mit dem Gegenstand des Anspruchs 1 gelöst.

Bei der erfindungsgemäßen Lösung handelt es sich um ein Schloss für eine Tür, Fenster oder dergleichen. Vorzugsweise ist das Schloss als Panikschloss zum Einsatz in Flucht- und Rettungswegen vorgesehen. Das Schloss weist einen Schlosskasten und eine darin angeordnete Schlossmechanik mit einem Riegel und/oder Schlossfalle, sowie eine Nuss zum Anschluss einer äußeren Betätigungseinrichtung auf. Unter dem Begriff äußere Betätigungseinrichtung wird eine Betätigungseinrichtung verstanden, über die die Schlossmechanik betätigt werden kann. Es kann sich um eine manuelle Handhabe, aber auch um eine motorische Betätigungseinrichtung handeln. Bei Paniktüren ist an der Innenseite der Tür in der Regel eine manuelle Handhabe angeordnet, um die Entriegelung im Panikfall für flüchtende Personen möglich zu machen. An der Außenseite der Tür kann je nach Anwendungsfall eine geeignete Betätigungseinrichtung angeschlossen werden.

Die erfindungsgemäße Lösung sieht zum Anschluss der Betätigungseinrichtung eine Nuss vor, die als mehrteilige Nuss ausgebildet ist. Diese weist zumindest eine erste Anschlussnuss und eine zweite Anschlussnuss auf. Bei der erfindungsgemäßen Lösung kann die erste Anschlussnuss in eine sogenannte Wirksamstellung und eine Wirklosstellung geschaltet werden. In der Wirksamstellung ist die erste Anschlussnuss mit der Schlossmechanik verbunden ist; in der Wirklosstellung ist die erste Anschlussnuss mit der Schlossmechanik nicht verbunden. Dies bedeutet, dass bei der Betätigung der ersten Anschlussnuss über die Betätigungshandhabe in der Wirksamstellung ein Entriegeln ermöglicht wird, während in der Wirklosstellung beim Betätigen der ersten Anschlussnuss das Schloss nicht entriegelt werden kann. Ebenso wie die erste Anschlussnuss ist auch die zweite Anschlussnuss in eine Wirksamstellung schaltbar, in der die zweite Anschlussnuss mit der Schlossmechanik verbunden ist, und in eine Wirklosstellung schaltbar, in der die zweite Anschlussnuss mit der Schlossmechanik nicht verbunden ist.

Bei der erfindungsgemäßen Lösung ist eine Selektionseinrichtung vorgesehen, über die entweder die erste Anschlussnuss oder/und die zweite Anschlussnuss in Wirksamstellung schaltbar ist. Bei Panikschlössern wird eine der beiden Anschlussnüsse mittels der Selektionseinrichtung in Wirksamstellung geschaltet, während die andere Anschlussnuss in der Wirklosstellung verbleibt. Die Seite des Schlosses, deren Anschlussnuss in Wirksamstellung geschaltet ist, entspricht der Innseite der Tür. Von dieser Seite her kann im Panikfall das Schloss von flüchtenden Personen manuell entriegelt werden.

Bei der erfindungsgemäßen Lösung weist die Selektionseinrichtung eine erste gehäusefeste Aufnahme auf, in die das mindestens eine Selektionselement derart positionierbar ist, dass das Selektionselement auf die Nuss derart einwirkt, dass die erste Anschlussnuss in Wirksamstellung oder in Wirklosstellung geschaltet ist. Ebenso weist die Selektionseinrichtung eine zweite gehäusefeste Aufnahme auf, in die das mindestens eine Selektionselement oder ein zweites Selektionselement derart positionierbar ist, dass es auf die Nuss derart einwirkt, dass die zweite Anschlussnuss in Wirksamstellung oder in Wirklosstellung geschaltet ist.

Die erfindungsgemäße Selektionseinrichtung weist somit gehäusefeste Aufnahmen für die beiden Selektionselemente oder auch für ein einziges jeweils wahlweise in der Aufnahme positionierbares Selektionselement auf. Bei den Selektionselementen kann es sich um Elemente handeln, die jeweils von außen her in die Aufnahme lösbar einsetzbar sind oder aber auch in der Aufnahme lediglich in unterschiedliche Positionen bringbar sind.

Unter dem Begriff "gehäusefest" wird "schlosskastenfest" verstanden, da der Schlosskasten auch als Gehäuse bezeichnet wird. Unter dem Begriff "gehäusefeste Aufnahme" wird ein Lager im Schlosskasten verstanden, das in einer festen Position innerhalb des Schlosskastens oder in einer Wand des Schlosskastens ausgebildet ist, um das Selektionselement aufzunehmen im Sinne von abstützen und lagern. Dieses Lager kann auch so ausgebildet sein, dass es das Selektionselement gewissermaßen formschlüssig aufnimmt oder eine Aufnahmeöffnung aufweist, die an die Formgestaltung des Selektionselements komplementär angepasst ist. Unter dem Begriff erste gehäusefest Aufnahme und dem Begriff zweite gehäusefeste Aufnahme wird verstanden, dass die erste Aufnahme der ersten Anschlussnuss und die zweite Aufnahme der zweiten Anschlussnuss zugeordnet sind. Das heißt, wenn das Selektionselement in der ersten Aufnahme eingesetzt oder positioniert ist, besteht eine Zuordnung zur ersten Anschlussnuss, und wenn das Selektionselement in der zweiten Aufnahme eingesetzt oder positioniert ist, besteht eine Zuordnung zur zweiten Anschlussnuss. Es sind hierfür zwei separate Selektionselemente vorgesehen. Die erste und die zweite Aufnahme können als separate Aufnahmen, d. h. getrennt voneinander, gegebenenfalls mit Abstand zueinander, ausgebildet sein. Sie können aber in anderen Ausführungen aneinander angrenzend, insbesondere unmittelbar aneinander angrenzend als eine gemeinsame Aufnahme ausgebildet sein, wobei dann ein Abschnitt der Aufnahme als die erste Aufnahme und ein anderer Abschnitt der Aufnahme als die zweite Aufnahme fungieren.

Die erfindungsgemäße Lösung gemäß dem Patentanspruch 1 kann in Schlössern eingesetzt werden, bei denen die in Wirklosstellung befindliche Anschlussnuss im Freilauf läuft, und die in Wirksamstellung befindliche Anschlussnuss mit der Schlossmechanik gekoppelt ist.

Bei bevorzugten Ausführungen ist vorgesehen, dass die gehäusefeste Aufnahme als eine von außen zugängliche Öffnung im Gehäuse ausgebildet ist, um das zugeordnete Selektionselement aufzunehmen und/oder zu führen und/oder zu fixieren. Hierbei kann vorgesehen sein, dass die Öffnung im Gehäuse im Bereich der vom Stulp abgewandten Seite des Gehäuses ausgebildet ist.

Es ist weiter vorgesehen, dass die Nuss als dreiteilige Nuss ausgebildet ist. Die Nuss umfasst die erste Anschlussnuss, eine Schlossnuss und die zweite Anschlussnuss. Die Schlossnuss ist hierbei zur Betätigung der Schlossmechanik, insbesondere des Riegels und/oder der Schlossfalle ausgebildet.

Es ist vorgesehen, dass die erste Anschlussnuss zur Schaltung zwischen ihrer Wirksamstellung und Wirklosstellung über eine erste Kopplungseinrichtung mit der Schlossnuss ein- und auskoppelbar ist. Hierbei ist die erste Anschlussnuss in Wirksamstellung mit der Schlossnuss drehfest verbunden und dabei im Schlosskasten drehbar; in ihrer Wirklosstellung ist die erste Anschlussnuss von der Schlossnuss ausgekuppelt im Schlosskasten im Freilauf drehbar. Die zweite Anschlussnuss ist zur Schaltung zwischen ihrer Wirksamstellung und Wirklosstellung über eine zweite Kopplungseinrichtung mit der Schlossnuss ein-und auskoppelbar. Hierbei ist die zweite Anschlussnuss in Wirksamstellung mit der Schlossnuss drehfest verbunden und dabei im Schlosskasten drehbar. In ihrer Wirklosstellung ist die zweite Anschlussnuss von der Schlossnuss ausgekuppelt im Schlosskasten im Freilauf drehbar.

Es kann vorgesehen sein, dass ein erstes Kopplungsglied der ersten Kopplungseinrichtung mindestens einen Schwenkarm aufweist, der entweder an der ersten Anschlussnuss oder an der Schlossnuss schwenkbar gelagert ist, und/oder dass ein zweites Kopplungsglied der zweiten Kopplungseinrichtung mindestens einen Schwenkarm aufweist, der entweder an der zweiten Anschlussnuss oder an der Schlossnuss schwenkbar gelagert ist.

Bei bevorzugten Ausführungen kann vorgesehen sein, dass die Aufnahmeeinrichtung eine erste Aufnahme und eine zweite Aufnahme aufweist. Hierbei ist die erste Aufnahme dem Schwenkarm der ersten Kopplungseinrichtung zugeordnet und die zweite Aufnahme dem Schwenkarm der zweiten Kopplungseinrichtung zugeordnet.

Bei bevorzugten Ausführungen kann vorgesehen sein, dass die Selektionseinrichtung als mechanische Anschlageinrichtung ausgebildet ist, und dass das mindestes eine Selektionselement ein Anschlagelement der mechanischen Anschlageinrichtung bildet und/oder das ein erstes Selektionselement bildende mindestens eine Selektionselement und das zweite Selektionselement jeweils als Anschlagelement der mechanischen Anschlageinrichtung ausgebildet sind.

Bei bevorzugten Ausführungen kann vorgesehen sein, dass das erste Selektionselement das erste Anschlagelement bildet, welches mit der ersten Anschlussnuss zusammenwirkt, und das zweite Selektionselement das zweite Anschlagelement bildet, welches mit der zweiten Anschlussnuss zusammenwirkt.

Bei bevorzugten Ausführungen kann vorgesehen sein, dass wahlweise das erste Anschlagelement mit einem an der ersten Anschlussnuss oder der Schlossnuss bewegbar gelagerten Kopplungsglied in Anlage bringbar ist, um die erste Kopplungseinrichtung einzukoppeln, oder das zweite Anschlagelement mit einem an der zweiten Anschlussnuss oder der Schlossnuss bewegbar gelagerten Kopplungsglied in Anlage bringbar ist, um die zweite Kopplungseinrichtung einzukoppeln.

Bei bevorzugten Ausführungen kann vorgesehen sein, dass das mindestens eine Anschlagelement von außen über mindestens eine Öffnung des Schlosskastens derart einsetzbar und/oder oder manuell derart einstellbar ist, dass die Anschlagslage mit dem Kopplungsglied der ersten Kopplungseinrichtung und/oder dem Kopplungsglied der zweiten Kopplungseinrichtung hergestellt wird.

Bei bevorzugten Ausführungen kann vorgesehen sein, dass das mindestens eine Anschlagelement der Anschlageinrichtung lösbar im Schlosskasten anordenbar ist.

Bei bevorzugten Ausführungen kann vorgesehen sein, dass das mindestens eine Anschlagelement der Anschlageinrichtung in dem Schlosskasten bewegbar gelagert ist.

Bei bevorzugten Ausführungen kann vorgesehen sein, dass das mindestens eine Anschlagelement als Schraubelement oder als Steckelement ausgebildet ist.

Bei bevorzugten Ausführungen kann vorgesehen sein, dass die erste gehäusefeste Aufnahme und die zweite gehäusefeste Aufnahme als eine gemeinsame Aufnahme mit einer gemeinsamen Öffnung in der Gehäusewand ausgebildet sind. Hierbei ist das mindestens eine Anschlagelement in die gemeinsame Aufnahme in unterschiedlicher Positionierung anordenbar.
Bei bevorzugten Ausführungen kann vorgesehen sein, dass eine elektrisch schaltbare Aktoreinrichtung vorgesehen ist, die mit dem Kopplungsglied der ersten Kopplungseinrichtung und/oder mit dem Kopplungsglied der zweiten Kopplungseinrichtung zusammenwirkt.

Bei bevorzugten Ausführungen kann vorgesehen sein, dass in dem Schlosskasten eine Schalteinrichtung mit einem Schließzylinder vorgesehen ist, die über Schlüsselbetätigung des Schließzylinders mit dem Kopplungsglied der ersten Kopplungseinrichtung und/oder dem Kopplungsglied der zweiten Kopplungseinrichtung zusammenwirkt.

Bei bevorzugten Ausführungen kann vorgesehen sein, dass die Schalteinrichtung einen in dem Schlosskasten schiebbar und/oder drehbar gelagerten Betätigungsarm aufweist.

Bei bevorzugten Ausführungen kann vorgesehen sein, dass die Schlossnuss als innere Nuss zwischen der ersten Anschlussnuss und der zweiten Anschlussnuss angeordnet ist und dass die Schlossnuss, die erste Anschlussnuss und die zweite Anschlussnuss um eine gemeinsame Drehachse drehbar gelagert sind, und dass die Schlossnuss eine der ersten Anschlussnuss zugewandte Seite aufweist, an der das Kopplungsglied der ersten Kopplungseinrichtung angeordnet ist und dass die Schlossnuss eine der zweiten Anschlussnuss zugewandte Seite aufweist, an der das Kopplungsglied der zweiten Kopplungseinrichtung angeordnet ist.

Bei bevorzugten Ausführungen kann vorgesehen sein, dass die Schlossnuss als innere Nuss zwischen der ersten Anschlussnuss und der zweiten Anschlussnuss angordnet ist und dass die Schlossnuss, die erste Anschlussnuss und die zweite Anschlussnuss um eine gemeinsame Drehachse drehbar gelagert sind, und dass das Kopplungsglied der ersten Kopplungseinrichtung an der ersten Anschlussnuss schwenkbar gelagert ist, und dass das Kopplungsglied der zweiten Kopplungseinrichtung an der zweiten Anschlussnuss schwenkbar gelagert ist.

Bei bevorzugten Ausführungen kann vorgesehen sein, dass das mindestens eine Anschlagelement linear beweglich im Schlosskasten gelagert ist.

Bei bevorzugten Ausführungen kann vorgesehen sein, dass das mindestens eine Anschlagelement als Schieber ausgebildet ist.

Bei bevorzugten Ausführungen kann vorgesehen sein, dass das Anschlagelement einen Betätigungsabschnitt zur manuellen Betätigung des Anschlagelements aufweist.

Bei bevorzugten Ausführungen kann vorgesehen sein, dass die Selektionseinrichtung ein Fixierelement umfasst, um die Position des Anschlagelements in der zugeordneten Aufnahme zu fixieren und/oder die Position der in Wirksamstellung geschalteten Anschlussnuss zu fixieren.

Bei bevorzugten Ausführungen kann vorgesehen sein, dass das Fixierelement als ein Schraubelement oder als ein Steckelement ausgebildet ist.

Bei bevorzugten Ausführungen kann vorgesehen sein, dass der Schlosskasten ein Fixierungsloch und das Anschlagelement eine Aufnahmeöffnung aufweisen, um das Fixierelement aufzunehmen.

Bei bevorzugten Ausführungen kann vorgesehen sein, dass das Anschlagelement eine Anlagefläche und die zugeordnete Anschlussnuss und/oder das der Anschlussnuss zugeordnete Kupplungsglied eine zur Anlagefläche des Anlageelements komplementäre Gegenfläche aufweisen.

Im Nachfolgenden wird ein Ausführungsbeispiel der Erfindung anhand von Zeichnungen näher erläutert.

Dabei zeigen
- Fig. 1: eine Seitenansicht des Schlosskastens,
- Fig. 2: einen vergrößerten Ausschnitt aus Fig. 1,
- Fig. 3: eine perspektivische Ansicht des Ausschnitts aus Fig. 2 mit Blickrichtung auf die stulpseitige Seite,
- Fig. 4: eine perspektivische Ansicht des Ausschnitts aus Fig. 3 mit Blickrichtung auf die stulpabgewandte Seite,
- Fig. 5: eine perspektivische Ansicht des Schlosses gemäß einer zweiten Ausführungsform,
- Fig. 6: das Schloss gemäß der zweiten Ausführungsform in einer Explosivdarstellung

Bei dem dargestellten ersten Ausführungsbeispiel handelt es sich um ein Schloss, vorzugsweise zum Einsatz als Türschloss in Flucht- und Rettungswegen. Das Schloss weist einen Schlosskasten 1 auf. In dem Schlosskasten 1 ist eine Schlossmechanik gelagert. Die Schlossmechanik weist in dem dargestellten Fall einen Riegel 2 und eine Schlossfalle 3 auf, die unter Betätigung der Schlossmechanik in dem Schlosskasten 1 aus- und einfahrbar gelagert sind. Die Schlossmechanik weist ferner eine Nuss 4 für den Anschluss einer Betätigungseinrichtung auf. Die Betätigungseinrichtung ist in den Figuren nicht dargestellt. Es kann sich um eine manuell betätigbare Handhabe, z. B. einen Drücker, aber auch um eine motorische Betätigungseinrichtung handeln.

Die Nuss 4 ist als geteilte Nuss ausgebildet. Sie umfasst eine erste Anschlussnuss 4a, eine innere Schlossnuss 4b und eine zweite Anschlussnuss 4c. Die Nuss 4 weist eine Drehachse D auf, die als gemeinsame Drehachse ausgebildet ist. Die erste Anschlussnuss 4a ist zum drehfesten Anschluss der Betätigungseinrichtung ausgebildet. Bei der Betätigungseinrichtung kann es sich, wie gesagt, z. B. um einen Drücker handeln. Die erste Anschlussnuss 4a weist eine Vierkantaufnahme auf, um einen entsprechenden Dorn der Betätigungseinrichtung aufzunehmen. Entsprechendes gilt für die zweite Anschlussnuss 4c. Auch sie ist zum drehfesten Anschluss einer Betätigungseinrichtung ausgebildet. Auch sie weist eine Aufnahme auf, um einen Dorn der Betätigungseinrichtung drehfest aufzunehmen. Über eine nicht dargestellte Rückstellfedereinrichtung ist vorgesehen, dass die erste Anschlussnuss 4a und die zweite Anschlussnuss 4c in ihre Ausgangsstellungen beaufschlagt ist. Zwischen der ersten Anschlussnuss 4a und der zweiten Anschlussnuss 4c ist die innere Schlossnuss 4b angeordnet. Die erste Anschlussnuss 4a, die innere Nuss 4b und zweiten Anschlussnuss 4c sind unabhängig voneinander um die gemeinsame Drehachse D gelagert. Über eine nicht dargestellte Rückstellfeder kann vorgesehen sein, dass die innere Nuss 4 in ihre Ausgangsstellung beaufschlagt ist.

Es ist eine erste Kopplungseinrichtung zwischen der ersten Anschlussnuss 4a und der inneren Nuss 4b vorgesehen. Die Kopplungseinrichtung ist in dem dargestellten Ausführungsbeispiel als Schwenkarm 50a ausgebildet, der an der inneren Schlossnuss 4b drehbar in einem Schwenklager mit Drehachse KA gelagert ist. Die zweite Kopplungseinrichtung ist in dem dargestellten Ausführungsbeispiel ebenfalls als Schwenkarm 50c ausgebildet. Dieser Schwenkarm 50c ist an der inneren Nuss 4b drehbar in einem Schwenklager mit Drehachse KC gelagert. Der erste Schwenkarm ist auf der der ersten Anschlussnuss 4a zugewandten Seite der inneren Schlossnuss 4b angeordnet. Der zweite Schwenkarm 50c ist auf der der zweiten Anschlussnuss 4c zugewandten Seite der inneren Nuss 4b angeordnet. Hierbei ist die Anordnung so gewählt, dass die Drehachse KA des Schwenkarms 50a mit der Drehachse KC des Schwenkarms 50c fluchtet.

Die beiden Schwenkarme 50a, 50c sind unabhängig voneinander in eine eingekuppelten Stellung und eine ausgekuppelte Stellung schwenkbar. In der eingekuppelten Stellung des Schwenkarms 50a ist der Schwenkarm 50a um seine Drehachse KA nach innen zur Drehachse D der Nuss 4 hin geschwenkt. In dieser Stellung ist eine als Stufe ausgestaltete Kupplungskante 50ak an der Innenseite des Schwenkarms 50a in Eingriff mit einem Mitnehmer 4am, der an der Außenseite der zugeordneten Anschlussnuss 4a ausgebildet ist. In dieser eingekuppelten Stellung wird bei Drehung der betreffenden Anschlussnuss 4a die innere Schlossnuss 4b unter Drehung um die gemeinsame Drehachse D mitgenommen. Die innere Schlossnuss 4b betätigt dabei den Schlossmechanismus, d. h. den Riegel 2 und die Schlossfalle 3. In der ausgekuppelten Stellung ist der Schwenkarm 50a außer Eingriff des Mitnehmers 4am, indem der Schwenkarm 50a um seine Drehachse Ka nach außen geschwenkt ist. Über eine Rückstellfeder ist der Schwenkarm 50a in diese ausgekuppelte Stellung beaufschlagt.

Die eingekuppelte und ausgekuppelte Stellung des Schwenkarms 50c ist in entsprechender Weise wie bei dem Schwenkarm 50a ausgestaltet. In der eingekuppelten Stellung des Schwenkarms 50c ist der Schwenkarm 50c in Weise um seine Drehachse KC der Nuss 4 hingeschwenkt. In dieser Stellung ist eine als Stufe ausgestaltete Kupplungskante 50ck an der Innenseite des Schwenkarms 50c in Eingriff mit einem Mitnehmer 4cm, der an der Außenseite der zugeordneten Anschlussnuss 4c ausgebildet ist. In dieser eingekuppelten Stellung wird bei Drehung der betreffenden Anschlussnuss 4c die innere Schlossnuss 4b unter Drehung um die gemeinsame Drehachse D mitgenommen. Die innere Schlossnuss 4b betätigt dabei den Schlossmechanismus, d. h. den Riegel 2 und die Schlossfalle 3. In der ausgekuppelten Stellung ist der Schwenkarm 50c außer Eingriff des Mitnehmers 4cm, indem der Schwenkarm 50c um seine Drehachse KC nach außen geschwenkt ist. Über eine Rückstellfeder ist der Schwenkarm 50c in diese ausgekuppelte Stellung beaufschlagt.

Um den ersten Schwenkarm 50a, bzw. den zweiten Schwenkarm 50c mit der inneren Schlossnuss 4b zu einkuppeln, ist eine Anschlageinrichtung 7 als Selektionseinrichtung vorgesehen. Die Anschlageinrichtung 7 ist in dem dargestellten Fall in dem Schlosskasten 1 in einem vom Stulp 10 abgewandten Bereich angeordnet, und zwar in der vom Stulp 10 entfernten rückseitigen Stirnwand des Schlosskastens 1. Die Anschlageinrichtung 7 ist dabei in Reichweite der Schwenkarme 50a, 50c angeordnet. Die Anschlageinrichtung 7 weist zwei Teile auf. Der erste Teil ist dem ersten Schwenkarm 50a zugeordnet. Der zweite Teil ist dem zweiten Schwenkarm 50c zugeordnet. Der erste Teil und der zweite Teil der Anschlageinrichtung weisen jeweils eine Aufnahme 77a, 77c auf, in die in dem dargestellten Ausführungsbeispiel eine Schraube 70 einschraubbar ist. Das freie Schraubenende der eingeschraubten Schraube 70 ragt in der Anschlagposition der Anschlageinrichtung 7 aus der Aufnahme 77a, 77c in den Innenraum des Schlosskastens 1, um mit dem der Aufnahme 77a, 77c zugeordneten Schwenkarm 50a, 50c zusammenzuwirken. Der Anschlag kann ausgeschaltet werden durch Herausschrauben der Schraube 70. Hierfür ist es erforderlich, die Schraube so weit herauszuschrauben, bis das Schraubenende außerhalb der Reichweite des zugeordneten Schwenkarms 50a, 50c ist.

In dem dargestellten Fall ist eine Schraube 70 als sog. Selektionsschraube vorgesehen, die wahlweise in die erste Aufnahme 77a, die dem ersten Schwenkarm 50a zugeordnet ist, oder in die zweite Aufnahme 77c, die dem zweiten Schenkarm 50c, zugeordnet ist, einschraubbar ist, um den ersten Schwenkarm 50a, bzw. den zweiten Schwenkarm 50c, einzukoppeln. Im eingekuppelten Zustand des ersten Schwenkarms 50a ist dieser in Mitnehmerstellung mit der ersten Anschlussnuss 4a. Im eingekuppelten Zustand des zweite Schwenkarms 50c ist dieser in Mitnehmerstellung mit der zweiten Anschlussnuss 4c.

Bei dem dargestellten ersten Ausführungsbeispiel ist in dem Schlosskasten 1 als weitere Komponente der Schlossmechanik eine Schaltereinrichtung 8 angeordnet, die über einen Schlüssel betätigten Schließzylinder 80 mittels Schlüssel manuell steuerbar ist. Die Schaltereinrichtung 8 weist in dem dargestellten Fall eine im Schlosskasten 1 bewegbar gelagerten Betätigungsarm 81 auf. Der Betätigungsarm 81 wirkt mit seinem einen Ende mit dem Schließzylinder 80 und mit seinem anderen Ende mit den Schwenkarmen 50a, 50c der Nuss 4 zusammen. Wenn der Betätigungsarm 81 in seine ausgefahrene Position gestellt ist, beaufschlagt er mit seinem freien Ende die Schwenkarme 50a, 50c in ihre eingekuppelte Stellung mit der Anschlussnuss 4a, 4c. In der in Fig. 1 dargestellten Stellung des Betätigungsarms 81 ist das Betätigungsende außer Reichweite der Schwenkarme 50a, 50c.

Optional kann bei dem dargestellten ersten Ausführungsbeispiel eine in den Figuren nicht dargestellte Solenoid-Einrichtung im Schlosskasten 1 angeordnet sein, die bei entsprechender Schaltstellung mit den Schwenkarmen 50a, 50c zusammenwirkt, um diese in die eingekuppelte Stellung zu bringen.

Bei dem in den Figuren 5 und 6 dargestellten zweiten Ausführungsbeispiel handelt es sich um ein gegenüber dem ersten Ausführungsbeispiel der Figuren 1 bis 4 abgewandeltes Ausführungsbeispiel. Die Abwandlung, d. h. der Unterschied gegenüber dem ersten Ausführungsbeispiel liegt lediglich darin, dass bei dem Ausführungsbeispiel der Figuren 5 und 6 die Selektionseinrichtung 7 anders ausgestaltet ist als bei dem ersten Ausführungsbeispiel. Sie wirkt jedoch in gleicher Weise mit der Nuss 4 über Kupplungseinrichtung mit Kupplungsschwenkhebel zusammen. Die Nuss 4 ist ebenfalls als dreiteilige Nuss mit Anschlussnuss 4a, Schlossnuss 4b und Anschlussnuss 4c ausgestaltet. Die Selektionseinrichtung 7 ist ebenfalls als Anschlageinrichtung ausgebildet. Sie ist, wie aus den Figuren 4 und 5 erkennbar, durch zwei als Schieber ausgebildete Selektionselemente 70a, 70c gebildet. Der Schieber 70a wirkt mit der Anschlussnuss 4a, und der Schieber 70c wirkt mit der Anschlussnuss 4c zusammen. Die Anschlussnuss 4a weist einen ersten Schwenkarm 50a auf, mit dem der Schieber 70a unmittelbar zusammenwirkt. Die Anschlussnuss 4c weist einen Schwenkarm 50c auf, mit dem der Schieber 70c unmittelbar zusammenwirkt. Die Schwenkarme 50a, 50c bilden Kupplungseinrichtungen mit der Schlossnuss 4b, in gleicher Weise wie bei dem Ausführungsbeispiel der Figuren 1 bis 4 ausgestaltet.

Die aus den Schiebern 70a, 70c gebildete Selektionseinrichtung weist Aufnahmen 77a, 77c für die Schieber 70a, 70c auf, in denen die Schieber zwischen einer oberen und einer unteren Stellung verschiebbar geführt sind. Hierbei ist jedem Schieber 70a, 70c eine eigene separate Aufnahme 77a, 77c zugeordnet. Die Aufnahmen 77a, 77c sind in der Schlosskastenwand in der vom Stulp abgewandten stulpfernen Seite des Schlosskastens ausgebildet. Figur 6 zeigt die konkrete konstruktive Gestaltung, bei der das Schlossgehäuse einen Gehäuseboden 1 b und einen Gehäusedeckel 1 b aufweist. An dem Gehäusedeckel 1 d ist an der stulpabgewandten Seite ein Flansch angeformt, der die stulpabgewandte Begrenzungswand des Schlossgehäuses bildet. In diesem stulpabgewandten Bereich des Gehäuses sind Öffnungen und Aussparungen ausgebildet, die die Aufnahmen 77a, 77c der Schieber 70a, 70c bilden. Es handelt sich um eine frontseitige Aussparung im Flansch und jeweils eine seitliche Öffnung im Gehäuseboden 1 b und im Gehäusedeckel 1 d. Der Schieber 70a, 70c sind als zwei flache Körper mit trapezförmigem Grundriss ausgebildet. Sie weisen jeweils an einer Seite einen vorstehenden Betätigungsabschnitt auf. Die Körper sind im Schlossgehäuse aneinander Rücken an Rücken angrenzend angeordnet, sodass der Betätigungsabschnitt nach außen durch die seitliche Aufnahmeöffnung im Gehäuseboden 1 b und Gehäusedeckel 1d hindurchgreift. Die Schieber 70a, 70c können von Hand über die vorstehenden Betätigungsabschnitte wahlweise in ihre obere oder untere Position verschoben werden. In der oberen Position wirken sie als Anschlag für die dem betreffenden Schieber 70a, 70c zugeordneten Kupplungsschwenkarm 50a, 50c zum Einkuppeln der dem Schwenkarm zugeordneten Anschlussnuss 4a, 4c mit der Schlossnuss 4b. In der unteren Stellung ist der Schieber aus Anschlagreichweite der von dem zugeordneten Schwenkarm. In dieser Stellung ist die betreffende Anschlussnuss von der Schlossnuss ausgekuppelt und im Freilauf. Bei dem dargestellten Ausführungsbeispiel ist zum Fixieren des Schiebers 70a, 70b in der eingekuppelten Stellung eine Schraubverbindungseinrichtung vorgesehen. Hierfür ist in dem Gehäusedeckel und im Gehäuseboden ein Fixierungsloch 1l ausgebildet. In jedem Schieber 70a, 70c ist ein zugeordnetes Gewindeloch 70ag, 70cg ausgebildet. Die Fixierung des Schiebers in seiner oberen Position erfolgt über eine Fixierungsschraube 7f, die in das Fixierungsloch 1l eingesteckt und die Gewindebohrung 70ag, 70cg des in der oberen Position stehenden Schiebers 70a, 70c eingeschraubt wird. Bei dem dargestellten Ausführungsbeispiel ist eine solche Fixierung nur für die obere Position vorgesehen. Die untere Position wird bei dem dargestellten Ausführungsbeispiel nicht über eine Schraubverbindung fixiert. Sie stellt sich automatisch bei nicht fixierter oberer Position ein, dadurch dass die federbeaufschlagte Kupplungsschwinge 50a, 50c den zugeordneten Schieber 70a, 70c in seine untere Position verlagert.

Die Selektionseinrichtung im Ausführungsbeispiel der Figuren 5 und 6 unterscheidet sich von der Selektionseinrichtung der Figuren 1 bis 4 somit in der Handhabung beim Einstellen dadurch, dass bei dem Ausführungsbeispiel der Figuren 5 und 6 zur Selektion der jeweiligen Anschlussnuss ein separater Schieber 70a, 70c vorgesehen ist, der in eine obere Wirksamstellung und in eine untere Wirklosstellung über manuelles Verschieben durch manuellen Angriff an dem Betätigungsangriff einstellbar ist. Die Fixierung erfolgt unabhängig davon über die Schraubverbindung. Damit ist eine langzeitig sichere und stabile Einstellung möglich. Ein wesentlicher Vorteil der Ausführung in den Figuren 5 und 6 besteht darin, dass der Selektionskörper ein flacher Körper ist, der mit einer Flachseite des Körpers mit der Kupplungsfläche der Kupplungsschwinge zusammenwirkt. Diese Flachseite ist bei dem dargestellten Ausführungsbeispiel an die Kupplungsfläche der Kupplungsschwinge angepasst, so dass eine flächige Anlage zwischen dem Schieber und der Kupplungsschwinge in der Anlagestellung erhalten wird. Bei dem Ausführungsbeispiel der Figuren 1 bis 4 wird der Anschlagkörper durch das Schraubenende der Selektionsschraube 70 gebildet. Wenn die Selektionsschraube 70 in Aufnahmebohrung 77a, 77c eingeschraubt ist, wirkt das Schraubenende mit dem zugeordneten Kupplungsschwenkarm 50a, 50c als Anschlag zusammen.

### Bezugszeichenliste

- 1: Schlosskasten
- 1b, 1d: Schlosskastendecke, Schlosskastenboden
- 2: Riegel
- 3: Schlossfalle
- 4: Nuss
- 4a: erste Anschlussnuss
- 4b: innere Schlossuss
- 4c: zweite Anschlussnuss
- 50a, 50c: erster Schwenkarm, zweiter Schwenkarm der Koppeleinrichtung
- 50ak, 50ck: erste Kupplungskante, zweite Kupplungskante
- 4am, 4cm: erster Mitnehmer, zweiter Mitnehmer
- 7: Anschlageinrichtung
- 70: Selektionsschraube
- 7a, 7c: erstes und zweites Teil der Anschlageinrichtung
- 7f: Fixierungsschraube
- 70a, 70c: erster Schieber, zweiter Schieber
- 77a, 77c: Aufnahmen für die Selektionsschrauben
- 70ag, 70cg: erstes Gewindeloch, zweites Gewindeloch
- 8: Schaltereinrichtung
- 80: Schließzylinder
- 81: Betätigungsarm
- 10: Stulp
- D: Drehachse der Nuss
- KA, KC: Drehachsen der Schwenkarme

## Patentansprüche

1. Schloss für eine Tür, Fenster oder dergleichen, vorzugsweise als Panikschloss zum Einsatz in Flucht- und Rettungswegen,
mit einem Schlosskastens (1) und einer darin angeordneten Schlossmechanik mit Riegel (2) und/oder Schlossfalle (3) und mit einer Nuss (4) zum Anschluss einer äußeren Betätigungseinrichtung,
wobei die Nuss (4) als mehrteilige Nuss ausgebildet ist, die eine erste Anschlussnuss (4a) und eine zweite Anschlussnuss (4c) aufweist, wobei vorgesehen ist,
- dass die erste Anschlussnuss (4a) in eine Wirksamstellung schaltbar ist, in der die erste Anschlussnuss (4a) mit der Schloßmechanik verbunden ist, und in eine Wirklosstellung schaltbar ist, in der die erste Anschlussnuss (4a) mit der Schlossmechanik nicht verbunden ist,
- dass die zweite Anschlussnuss (4c) in eine Wirksamstellung schaltbar ist, in der die zweite Anschlussnuss (4c) mit der Schloßmechanik verbunden ist, und in eine Wirklosstellung schaltbar ist, in der die zweite Anschlussnuss (4c) mit der Schlossmechanik nicht verbunden ist,
- dass die Nuss (4) als dreiteilige Nuss ausgebildet ist, umfassend die erste Anschlussnuss (4a), eine Schlossnuss (4b) und die zweite Anschlussnuss (4c), wobei die Schlossnuss (4) zur Betätigung der Schlossmechanik, insbesondere des Riegels (2) und/oder der Schlossfalle (3) ausgebildet ist,
- dass die erste Anschlussnuss (4a) zur Schaltung zwischen ihrer Wirksamstellung und Wirklosstellung. über eine erste Kopplungseinrichtung (50a) mit der Schlossnuss (4b) ein- und auskoppelbar ist, wobei die erste Anschlussnuss (4a) in Wirksamstellung mit der Schlossnuss (4b) drehfest verbunden und dabei im Schlosskasten (1) drehbar ist und in ihrer Wirklosstellung von der Schlossnuss (4b) ausgekuppelt im Schlosskasten (1) im Freilauf drehbar ist,
- dass die zweite Anschlussnuss (4c) zur Schaltung zwischen ihrer Wirksamstellung und Wirklosstellung über eine zweite Kopplungseinrichtung (50c) mit der Schlossnuss (4b) ein- und auskoppelbar ist, wobei die zweite Anschlussnuss (4c) in Wirksamstellung mit der Schlossnuss (4b) drehfest verbunden und dabei im Schlosskasten (1) drehbar ist und in ihrer Wirklosstellung von der Schlossnuss (4b) ausgekuppelt im Schlosskasten (1) im Freilauf drehbar ist,
**dadurch gekennzeichnet,**
**dass** eine Selektionseinrichtung (7) derart ausgebildet ist, dass über die Selektionseinrichtung (7) die erste Anschlussnuss (4a) oder/und die zweite Anschlussnuss (4c) in Wirksamstellung schaltbar ist bzw. sind,
und
**dass** die Selektionseinrichtung (7) eine erste gehäusefeste Aufnahme (77a) aufweist, in der ein erstes Selektionselement derart angeordnet und darin positionierbar ist, dass das erste Selektionselement (70) auf die Nuss (4) derart einwirkt, dass die erste Anschlussnuss (4a) in Wirksamstellung oder in Vllirklosstellung geschaltet ist, und
**dass** die Selektionseinrichtung (7) eine zweite gehäusefeste Aufnahme (77c) aufweist, in der ein zweites Selektionselement derart angeordnet und darin positionierbar ist, dass das zweite Selektionselement auf die Nuss (4) derart einwirkt, dass die zweite Anschlussnuss (4c) in Wirksamstellung oder in Wirklosstellung geschaltet ist.

2. Schloss nach Anspruch 1,
**dadurch gekennzeichnet,**
**dass** die gehäusefeste Aufnahme als eine von außen zugängliche **Öffnung** im Gehäuse ausgebildet ist, um das zugeordnete Selektionselement (70) aufzunehmen und/oder zu führen und/oder zu fixieren.

3. Schloss nach Anspruch 2,
**dadurch gekennzeichnet,**
**dass** die Öffnung im Gehäuse im Bereich der vom **Stulp abgewandten** Seite des Gehäuses ausgebildet ist.

4. Schloss nach einem der vorangehenden Ansprüche,
**dadurch gekennzeichnet,**
**dass** ein erstes Kopplungsglied (50a) der ersten Kopplungseinrichtung (50a) mindestens einen **Schwenkarm** aufweist, der entweder an der ersten Anschlussnuss (4a) oder an der Schlossnuss (4b) schwenkbar gelagert ist, und/oder
**dass** ein zweites Kopplungsglied (50c) der zweiten Kopplungseinrichtung (50c) mindestens einen Schwenkarm aufweist, der entweder an der zweiten Anschlussnuss (4c) oder an der Schlossnuss (4b) schwenkbar gelagert ist.

5. Schloss nach einem der vorangehenden Ansprüche,
**dadurch gekennzeichnet,**
**dass** die Aufnahmeeinrichtung (77a, 77c) **eine erste Aufnahme** (77a) und eine zweite Aufnahme (77c) aufweist, wobei die erste Aufnahme (77a) dem **Schwenkarm** der ersten Kopplungseinrichtung (50a) zugeordnet ist und die **zweite Aufnahme** (77c) dem Schwenkarm der zweiten Kopplungseinrichtung (50c) zugeordnet ist.

6. Schloss nach einem der vorangehenden Ansprüche,
**dadurch gekennzeichnet,**
**dass** die Selektionseinrichtung (7) als **mechanische Anschlageinrichtung** ausgebildet ist, und dass das mindestes eine Selektionselement ein **Anschlagelement** (70) der mechanischen Anschlageinrichtung bildet und/oder das ein erstes Selektionselement bildende mindestens eine Selektionselement und das zweite Selektionselement jeweils als Anschlagelement (70a, 70c) der mechanischen Anschlageinrichtung ausgebildet sind.

7. Schloss nach Anspruch 6,
**dadurch gekennzeichnet,**
**dass** das erste Selektionselement das **erste Anschlagelement** bildet, welches mit der ersten Anschlussnuss zusammenwirkt und das zweite Selektionselement das **zweite Anschlagelement** bildet, welches mit der zweiten Anschlussnuss zusammenwirkt.

8. Schloss nach einem der vorangehenden Ansprüche,
**dadurch gekennzeichnet,**
**dass wahlweise** das erste Anschlagelement (70a) mit einem an der ersten Anschlussnuss (4a) oder der Schlossnuss (4b) bewegbar gelagerten Kopplungsglied in Anlage bringbar ist, um die erste Kopplungseinrichtung (50a) einzukoppeln oder das zweite Anschlagelement (70c) mit einem an der zweiten Anschlussnuss (4c) oder der Schlossnuss (4b) bewegbar gelagerten Kopplungsglied in Anlage bringbar ist, um die zweite Kopplungseinrichtung (50c) einzukoppeln.

9. Schloss nach Anspruch 8,
**dadurch gekennzeichnet,**
**dass** das mindestens eine **Anschlagelement von außen** über mindestens eine Öffnung (77a) des Schlosskastens (1) derart einsetzbar und/oder oder manuell derart einstellbar ist, dass die Anschlaglage mit dem Kopplungsglied (50a) der ersten Kopplungseinrichtung (50a) und/oder dem Kopplungsglied (50c) der zweiten Kopplungseinrichtung (50c) hergestellt wird.

10. Schloss nach einem der Ansprüche 6 bis 9,
**dadurch gekennzeichnet,**
**dass** das mindestens eine Anschlagelement (70) der Anschlageinrichtung **lösbar** im Schlosskasten (1) anordenbar ist.

11. Schloss nach einem der Ansprüche 6 bis 10,
**dadurch gekennzeichnet,**
**dass** das mindestens eine Anschlagelement (70) der Anschlageinrichtung in dem Schlosskasten (1) **bewegbar** gelagert ist.

12. Schloss nach einem der vorangehenden Ansprüche,
**dadurch gekennzeichnet,**
**dass** die Selektionseinrichtung (7) ein Fixierelement (7f) umfasst, um die Position des Anschlagelements (70a, 70c) in der zugeordneten Aufnahme (77a, 77c) zu fixieren und oder die Position der in Wirksamstellung geschalteten Anschlussnuss (4a, 4c) zu fixieren.

13. Schloss nach Anspruch 12,
**dadurch gekennzeichnet,**
**dass** das Fixierelement (7f) als ein **Schraubelement** oder als ein Steckelement ausgebildet ist.

14. Schloss nach einem der Ansprüche 6 bis 13,
**dadurch gekennzeichnet,**
**dass** der Schlosskasten (1) ein **Fixierungsloch** (1l) und das Anschlagelement (70a, 70c) eine Aufnahmeöffnung (70ag, 70cg) aufweisen, um das Fixierelement (7f) aufzunehmen.

15. Schloss nach einem der Ansprüche 6 bis 14,
**dadurch gekennzeichnet,**
**dass** das Anschlagelement (70a, 70c) eine **Anlagefläche** und die zugeordnete Anschlussnuss (4a, 4c) und/oder das der Anschlussnuss (4a, 4c) zugeordnete Kupplungsglied (50a, 50c) eine zur Anlagefläche des Anlageelements (70a, 70c) komplementäre Gegenfläche aufweist.

## Claims

1. Lock for a door, window or similar, preferably for use as a panic lock in escape and emergency routes,
having a lock case (1) and a lock mechanism arranged therein with a bolt (2) and/or lock latch (3) and having a follower (4) for connecting an external actuator, wherein the follower (4) is formed as a multi-part follower which has a first connecting follower (4a) and a second connecting follower (4c), wherein it is provided that
- the first connecting follower (4a) can be switched into an active position in which the first connecting follower (4a) is connected to the lock mechanism, and can be switched into an inactive position in which the first connecting follower (4a) is not connected to the lock mechanism,
- the second connecting follower (4c) can be switched into an active position in which the second connecting follower (4c) is connected to the lock mechanism and can be switched into an inactive position in which the second connecting follower (4c) is not connected to the lock mechanism,
- the follower (4) is formed as a three-part follower, comprising the first connecting follower (4a), a lock follower (4b) and the second connecting follower (4c), wherein the lock follower (4) is formed for actuating the lock mechanism, in particular the bolt (2) and/or the lock latch (3),
- for switching between its active position and inactive position, the first connecting follower (4a) can be coupled to and decoupled from the lock follower (4b) by means of a first coupling device (50a), wherein, in active position, the first connecting follower (4a) is torque-proof connected to the lock follower (4b) and is thus able to be rotated in the lock case (1) and, in its inactive position, is decoupled from the lock follower (4b) in the lock case (1) to be freely rotatable,
- for switching between its active and inactive position, the second connecting follower (4c) can be coupled to and decoupled from the lock follower (4b) by means of a second coupling device (50c), wherein, in active position, the second connecting follower (4c) is torque-proof connected to the lock follower (4b) and is thus able to be rotated in the lock case (1) and, in its inactive position, is decoupled from the lock follower (4b) in the lock case (1) to be freely rotatable,
**characterised in that**
a selection device (7) is formed in such a way that the first connecting follower (4a) or/and the second connecting follower (4c) can be switched into an active position by means of the selection device (7),
and
the selection device (7) has a first reception (77a) fixed at the housing, in which a first selection element is arranged in such a way and can be positioned therein that the first selection element (70) acts on the follower (4) in such a way that the first connecting follower (4a) is switched into an active or an inactive position, and
the selection device (7) has a second reception (77c) fixed at the housing, in which a second selection element is arranged in such a way and can be positioned therein that the second selection element acts on the follower (4) in such a way that the second connecting follower (4c) is switched into an active or inactive position.

2. Lock according to claim 1,
**characterised in that**
the reception fixed to the housing is formed as an opening in the housing that is accessible from the outside in order to receive and/or guide and/or fix the assigned selection element (70).

3. Lock according to claim 2,
**characterised in that**
the opening in the housing is formed in the region of the side of the housing facing away from the forend.

4. Lock according to one of the preceding claims,
**characterised in that**
a first coupling member (50a) of the first coupling device (50a) has at least one swivel arm which is swivel-mounted either on the first connecting follower (4a) or on the lock follower (4b), and/or
a second coupling member (50c) of the second coupling device (50c) has at least one swivel arm which is swivel-mounted either on the second connecting follower (4c) or on the lock follower (4b).

5. Lock according to one of the preceding claims,
**characterised in that**
the reception device (77a, 77c) has a first reception (77a) and a second reception (77c), wherein the first reception (77a) is assigned to the swivel arm of the first coupling device (50a), and the second reception (77c) is assigned to the swivel arm of the second coupling device (50c).

6. Lock according to one of the preceding claims,
**characterised in that**
the selection device (7) is formed as a mechanical stop device, and the at least one selection element forms a stop element (70) of the mechanical stop device and/or the at least one selection element forming a first selection element and the second selection element are each formed as stop elements (70a, 70c) of the mechanical stop device.

7. Lock according to claim 6,
**characterised in that**
the first selection element forms the first stop element which interacts with the first connecting follower and the second selection element forms the second stop element which interacts with the second connecting follower.

8. Lock according to one of the preceding claims,
**characterised in that**
the first stop element (70a) can be selectively brought into contact with a coupling member movably mounted on the first connecting follower (4a) or the lock follower (4b), in order to couple in the first coupling device (50a), or the second stop element (70c) can be brought into contact with a coupling member movably mounted on the second connecting follower (4c) or the lock follower (4b) in order to couple in the second coupling device (50c).

9. Lock according to claim 8,
**characterised in that**
the at least one stop element is insertable and/or manually adjustable from outside via at least one opening (77a) of the lock case (1) in such a way that the stop position with the coupling member (50a) of the first coupling device (50a) and/or the coupling member (50c) of the second coupling device (50c) is established.

10. Lock according to one of claims 6 to 9,
**characterised in that**
the at least one stop element (70) of the stop device is detachably arranged in the lock case (1).

11. Lock according to one of claims 6 to 10,
**characterised in that**
the at least one stop element (70) of the stop device is movably mounted in the lock case (1).

12. Lock according to one of the preceding claims,
**characterised in that**
the selection device (7) comprises a fixing element (7f) in order to fix the position of the stop element (70a, 70c) in the assigned reception (77a, 77c) and/or to fix the position of the connecting follower (4a, 4c) switched into the active position.

13. Lock according to claim 12,
**characterised in that**
the fixing element (7f) is formed as a screw element or as a plug element.

14. Lock according to one of claims 6 to 13,
**characterised in that**
the lock case (1) has a fixing hole (1l) and the stop element (70a, 70c) has a reception opening (70ag, 70cg) in order to receive the fixing element (7f).

15. Lock according to one of claims 6 to 14,
**characterised in that**
the stop element (70a, 70c) has a contact surface and the assigned connecting follower (4a, 4c) and/or the coupling member (50a, 50c) assigned to the connecting follower (4a, 4c) has a counter-surface complementary to the contact surface of the contact element (70a, 70c).

## Revendications

1. Serrure pour une porte, une fenêtre ou similaire, de préférence en tant que serrure anti-panique destinée à être utilisée dans des issues de secours et de sauvetage,
avec un palastre (1) et, disposé dans celui-ci, un mécanisme de serrure avec pêne (2) et/ou pêne demi-tour (3), et avec un fouillot (4) pour la liaison d'un dispositif d'actionnement extérieur, le fouillot (4) étant constitué en tant que fouillot en plusieurs parties qui présente un premier fouillot de liaison (4a) et un deuxième fouillot de liaison (4c),
étant prévu
- que le premier fouillot de liaison (4a) peut être amené dans une position active dans laquelle le premier fouillot de liaison (4a) est raccordé au mécanisme de serrure, et peut être amené dans une position inactive dans laquelle le premier fouillot de liaison (4a) n'est pas raccordé au mécanisme de serrure,
- que le deuxième fouillot de liaison (4c) peut être amené dans une position active dans laquelle le deuxième fouillot de liaison (4c) est raccordé au mécanisme de serrure, et peut être amené dans une position inactive dans laquelle le deuxième fouillot de liaison (4c) n'est pas raccordé au mécanisme de serrure,
- que le fouillot (4) est constitué en tant que fouillot en trois parties, comprenant le premier fouillot de liaison (4a), un fouillot de serrure (4b) et le deuxième fouillot de liaison (4c), le fouillot de serrure (4) étant constitué pour l'actionnement du mécanisme de serrure, en particulier du pêne (2) et/ou de du pêne demi-tour (3),
- que, pour la commutation entre sa position active et sa position inactive, le premier fouillot de liaison (4a) peut être accouplé et découplé au/du fouillot de serrure (4b) par le biais d'un premier dispositif d'accouplement (50a), le premier fouillot de liaison (4a) étant, dans la position active, raccordé de façon solidaire en rotation au fouillot de serrure (4b) et pouvant en l'occurrence tourner dans le palastre (1), et pouvant, dans sa position inactive, tourner en roue libre dans le palastre (1) en étant découplé du fouillot de serrure (4b),
- que, pour la commutation entre sa position active et sa position inactive, le deuxième fouillot de liaison (4c) peut être accouplé et découplé au/du fouillot de serrure (4b) par le biais d'un deuxième dispositif d'accouplement (50c), le deuxième fouillot de liaison (4c) étant, dans la position active, raccordé au fouillot de serrure (4b) de façon solidaire en rotation et pouvant en l'occurrence tourner dans le palastre (1), et pouvant, dans sa position inactive, tourner en roue libre dans le palastre (1) en étant découplé du fouillot de serrure (4b),
**caractérisée en ce**
**qu'**un dispositif de sélection (7) est constitué de telle sorte que, par le biais du dispositif de sélection (7), le premier fouillot de liaison (4a) et/ou le deuxième fouillot de liaison (4c) peut ou respectivement peuvent être amené(s) dans la position active,
et
en ce que le dispositif de sélection (7) présente un premier logement (77a) fixe par rapport au boîtier dans lequel un premier élément de sélection est disposé de telle sorte et peut être positionné dans le logement de telle sorte que le premier élément de sélection (70) agit sur le fouillot (4) de telle sorte que le premier fouillot de liaison (4a) est amené dans la position active ou dans la position inactive, et
en ce que le dispositif de sélection (7) présente un deuxième logement (77c) fixe par rapport au boîtier dans lequel un deuxième élément de sélection est disposé de telle sorte et peut être positionné dans le logement de telle sorte que le deuxième élément de sélection agit sur le fouillot (4) de telle sorte que le deuxième fouillot de liaison (4c) est amené dans la position active ou dans la position inactive.

2. Serrure selon la revendication 1,
**caractérisée en ce que**
le logement fixe par rapport au boîtier est constitué en tant qu'ouverture dans le boîtier accessible à partir de l'extérieur pour loger et/ou pour guider et/ou pour fixer l'élément de sélection (70) affecté.

3. Serrure selon la revendication 2,
**caractérisée en ce que**
l'ouverture dans le boîtier est constituée dans la zone du côté du boîtier qui est éloigné de la têtière.

4. Serrure selon l'une des revendications précédentes,
**caractérisée en ce**
**qu'**un premier organe d'accouplement (50a) du premier dispositif d'accouplement (50a) présente au moins un bras pivotant qui est supporté en pivotement soit sur le premier fouillot de liaison (4a) soit sur le fouillot de serrure (4b), et/ou
en ce qu'un deuxième organe d'accouplement (50c) du deuxième dispositif d'accouplement (50c) présente au moins un bras pivotant qui est supporté en pivotement soit sur le deuxième fouillot de liaison (4c) soit sur le fouillot de serrure (4b).

5. Serrure selon l'une des revendications précédentes,
**caractérisée en ce que**
le dispositif de logement (77a, 77c) présente **un premier logement** (77a) et un deuxième logement (77c), le premier logement (77a) étant affecté au **bras pivotant** du premier dispositif d'accouplement (50a), et le **deuxième logement** (77c) étant affecté au bras pivotant du deuxième dispositif d'accouplement (50c).

6. Serrure selon l'une des revendications précédentes,
**caractérisée en ce que**
le dispositif de sélection (7) est constitué en tant que **dispositif de butée mécanique** et **en ce que** l'élément de sélection au moins au nombre de un forme un **élément de butée (70)** du dispositif de butée mécanique et/ou **en ce que** l'élément de sélection au moins au nombre de un formant un premier élément de sélection et le deuxième élément de sélection sont constitués respectivement en tant qu'élément de butée (70a, 70c) du dispositif de butée mécanique.

7. Serrure selon la revendication 6,
**caractérisée en ce que**
le premier élément de sélection forme le premier élément de butée qui coopère avec le premier fouillot de liaison, et le deuxième élément de sélection forme le **deuxième élément de butée** qui coopère avec le deuxième fouillot de liaison.

8. Serrure selon l'une des revendications précédentes,
**caractérisée en ce que,**
au choix, le premier élément de butée (70a) peut être amené en appui contre un organe d'accouplement supporté de façon mobile sur le premier fouillot de liaison (4a) ou le fouillot de serrure (4b) pour accoupler le premier dispositif d'accouplement (50a) ou le deuxième élément de butée (70c) peut être amené en appui contre un organe d'accouplement supporté de façon mobile sur le deuxième fouillot de liaison (4c) ou le fouillot de serrure (4b) pour accoupler le deuxième dispositif d'accouplement (50c).

9. Serrure selon la revendication 8,
**caractérisée en ce que**
**l'élément de butée** au moins au nombre de un peut être introduit à partir **de l'extérieur** via au moins une ouverture (77a) du palastre (1) de telle sorte et/ou peut être réglé manuellement de telle sorte que la position de butée est réalisée avec l'organe d'accouplement (50a) du premier dispositif d'accouplement (50a) et/ou avec l'organe d'accouplement (50c) du deuxième dispositif d'accouplement (50c).

10. Serrure selon l'une des revendications 6 à 9,
**caractérisée en ce que**
l'élément de butée (70) au moins au nombre de un du dispositif de butée peut être disposé **de façon détachable** dans le palastre (1).

11. Serrure selon l'une des revendications 6 à 10,
**caractérisée en ce que**
l'élément de butée (70) au moins au nombre de un du dispositif de butée est supporté **de façon mobile** dans le palastre (1).

12. Serrure selon l'une des revendications précédentes,
**caractérisée en ce que**
le dispositif de sélection (7) comprend un élément de fixation (7f) pour fixer la position de l'élément de butée (70a, 70c) dans le logement (77a, 77c) affecté et ou pour fixer la position du fouillot de liaison (4a, 4c) amené dans la position active.

13. Serrure selon la revendication 12,
**caractérisée en ce que**
l'élément de fixation (7f) est constitué en tant qu'élément de vissage ou en tant qu'élément d'emboîtement.

14. Serrure selon l'une des revendications 6 à 13,
**caractérisée en ce que**
le palastre (1) présente un **trou de fixation** (11), et l'élément de butée (70a, 70c) présente une ouverture de logement (70ag, 70cg) pour loger l'élément de fixation (7f).

15. Serrure selon l'une des revendications 6 à 14,
**caractérisée en ce que**
l'élément de butée (70a, 70c) présente une surface d'appui, et le fouillot de liaison (4a, 4c) affecté et/ou l'organe d'accouplement (50a, 50c) affecté au fouillot de liaison (4a, 4c) présente une contre-surface complémentaire de la surface d'appui de l'élément d'appui (70a, 70c).
